# EUROPÄISCHE PATENTSCHRIFT

(11) **EP 3 693 522 B1**
(45) Veröffentlichungstag und Bekanntmachung des Hinweises auf die Patenterteilung: **06.09.2023**
(21) Anmeldenummer: 19219465.2
(22) Anmeldetag: 23.12.2019
(51) Int. Cl.: E04G 5/06, E04B 1/41, E04G 15/04, E04G 21/18

(54) **SYSTEM ZUR ERHOEHUNG DER ABREISSFESTIGKEIT VON VERANKERUNGSVORRICHTUNGEN UND EIN VERFAHREN ZUR ERHOEHUNG DER ABREISSFESTIGKEIT VON VERANKERUNGSVORRICHTUNGEN**
SYSTEM FOR INCREASING THE WEAR RESISTANCE OF ANCHORING DEVICES AND A METHOD FOR INCREASING THE WEAR RESISTANCE OF ANCHORING DEVICES
SYSTÈME D'AUGMENTATION DE LA RÉSISTANCE À L'ABRASION DES DISPOSITIFS D'ANCRAGE ET PROCÉDÉ D'AUGMENTATION DE LA RÉSISTANCE À L'ABRASION DES DISPOSITIFS D'ANCRAGE

(30) Priorität: 06.02.2019 CH 1412019
(43) Veröffentlichungstag der Anmeldung: 12.08.2020
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- WO-A2-2014/025760
- CH-A5- 696 403
- GB-A- 2 243 395
- JP-U- S5 951 106
- US-A- 4 910 934
- US-A1- 2007 137 135
- Amazon: "aviditi 88960 1/2 full-circle Rohrschelle mit Nagel 0.5 Inch: Amazon.de: Baumarkt", , 19. September 2016 (2016-09-19), Seiten 1-3, XP055687900, Gefunden im Internet: URL:https://www.amazon.de/aviditi-88960-fu ll-circle-Rohrschelle-Nagel/dp/B00AZEO4BM [gefunden am 2020-04-21]

## Beschreibung

Gegenstand der Erfindung ist ein System zur Erhöhung der Abreissfestigkeit von Verankerungsvorrichtungen gemäss Oberbegriff des Patentanspruchs 1 und ein Verfahren zur Erhöhung der Abreissfestigkeit von Verankerungsvorrichtungen.

Verankerungsvorrichtungen werden beim Bau von Wänden aus Beton eingesetzt, um nach Erstellung der Wand für das Eindrehen von Spannstäben und das Anbringen von Geländern und Gerüsten Verankerungs- und Aufhängepunkte für die entsprechenden Konsolen zu schaffen. Die Verankerungsvorrichtungen sind aus Kunststoff hergestellt oder aus Metall, um höhere Auszugslasten aufnehmen zu können. Bei der Erstellung von Wänden aus Beton wurden die Verankerungsvorrichtungen temporär mit einem Verschlussdeckel verschlossen, um das Eindringen von Betonwasser ins Innere der Verankerungsvorrichtung zu verhindern. Gleichzeitig dient der Verschlussdeckel auch dazu, die Verankerungsvorrichtung an der Schalung, die meist aus Holz besteht, temporär zu befestigen. Der Deckel wird vor dem Betonieren mit Nägeln an die Schalung genagelt und danach die Verankerungsvorrichtung auf den Einsteckbereich am Verschlussdeckel aufgesteckt. Auf diese Weise können exakt positionierte Verankerungsstellen an Wänden aus Beton mit geringstem Aufwand realisiert werden. Durch die einfliessende Betonmasse wirken auf die Verankerungsvorrichtung grosse Kräfte und die Gefahr besteht, dass die Verankerungsvorrichtungen vom Verschlussdeckel verschoben oder abgerissen werden können. Gleiches kann auch geschehen, wenn beim Vibrieren der flüssigen Betonmasse der Vibratorkopf von oben eingeführt wird und auf eine Verankerungsvorrichtung auftrifft. Löst sich eine Verankerungsvorrichtung von der Schalung oder wird diese um wenige Millimeter verschoben, so ist diese verloren oder derart vom Bestimmungsort entfernt, dass eine Verankerung nicht mehr möglich ist bzw. es fehlt eine Verankerungsmöglichkeit für das Eindrehen von Spannstäben und das Einhängen von Gerüstkonsolen. Es müssen in mühsamer Handarbeit manuell und nachträglich entsprechende Verankerungen angebracht werden, z.B. durch vorgängiges Bohren, nachträgliches Kleben, Spreizen.

CH 696 403 A5 beschreibt eine Verankerungsbüchse, bei der an einem dosenförmigen Hinterteil ein Stützfuss als seitlicher Teil der Verankerungsbüchse ausgebildet oder seitlich an der Verankerungsbüchse befestigt ist. Der Aufbau der Verankerungsbüchse ist komplex.

US 2007/137135 A1, JP S59 51106 U4, US 4 910 934 und GB 2 25 243 395 beschreiben Elemente, die an Schalungsplatten befestigt werden können.

Eine Aufgabe der vorliegenden Erfindung ist die Schaffung eines Systems, mit der Verankerungsvorrichtungen abreissfest an Schalungen befestigt werden können.

Eine weitere Aufgabe der Erfindung besteht darin, jede Verankerungsvorrichtung derart an der Schalung zu befestigen, dass nach dem Ausschalen der Wand die Öffnung der Verankerungsvorrichtung einfach freilegbar und zugänglich ist.

Gelöst wird diese Aufgabe durch ein System gemäss den Merkmalen des Patentanspruchs 1. Vorteilhafte Ausführungen des Systems werden in den abhängigen Ansprüchen umschrieben.

Mit einem auf die Verankerungsvorrichtung aufsteck- und verbindbaren Nagelschlaufenträger kann vor Ort während dem Aufbau der Verschalung und Armierung entschieden werden, ob die Befestigung der Verankerungsvorrichtung in herkömmlicher Weise einzig mithilfe des Verschlussdeckels oder in extrem abreisssicherer Weise mit einem erfindungsgemässen System, bestehend aus einer Verankerungsvorrichtung und einem Nagelschlaufenträger mit einem Verbindungsbügel mit einem Rast- und Haltemittel erfolgen soll.

Dabei wird der Verbindungsbügel durch eine Umklammerung an der Verankerungsvorrichtung beim Aufstecken befestigt und danach mit den Nagelschlaufen, die am Nagelschlaufenträger ausgebildet sind, die Verankerungsvorrichtung an der Schalung befestigt. Die Nagelschlaufen können direkt am Verbindungsbügel ausgebildet sein oder an der die Verankerungsvorrichtung teilweise um- oder untergreifender Klammer.

Die Klammer kann parallel zum Verbindungsbügel am Nagelschlaufenträger verlaufend an diesem befestigt sein und an einer Verankerungsvorrichtung vorhandene Rückhaltenocken untergreifen oder umgreifen.

In einer vorteilhaften Ausgestaltung verläuft die Klammer im Wesentlichen senkrecht zum Verbindungsbügel und umgreift eine Verankerungsvorrichtung von deren Rücken her und klippst form- oder kraftschlüssig an dieser ein. Vorteilhafterweise sind zwei solcher rechtwinklig zum Verbindungsbügel stehende Klammern vorgesehen und die Nagelschlaufen sind zwischen deren Enden ausgebildet.

Das andere Ende des Verbindungsbügels kann hakenförmige ausgebildet sein und einerseits einen Armierungsstab, der an der Verankerungsvorrichtung befestigt ist, umgreifen. Weiter kann vorzugsweise am hakenförmigen Ende eine weitere Verankerungsschlaufe ausgebildet sein, um so die Verankerungsvorrichtung mit zwei oder drei Nägeln an einer Schalung zu befestigen.

Besonders vorteilhaft ist ein Nagelschlaufenträger aus Stahl, der durch einen Stanz-/Biegevorgang erzeugt ist.

Der Nagelschlaufenträger kann auf der Verankerungsvorrichtung werkzeugfrei aufgesteckt und aufgeklippst werden und klammert sich an dieser fest. Die Nagelschlaufen werden in einfacher Weise erzeugt durch einen V-förmigen Verlauf der Endbereiche des Nagelschlaufenträgers. Die beiden fluchtende Bohrungen bilden eine Nagelschlaufe und führen den Nagel exakt senkrecht zur Schalungsplatte.

Der Nagelschlaufenträger kann auch durch eine Schraubverbindung mit der Verankerungsvorrichtung verbunden werden, wenn an dieser entsprechende Gewindelöcher, Schraubkanäle oder dergleichen ausgebildet sind.

Anhand von Ausführungsbeispielen wird das System näher umschrieben. Es zeigen:
- Figur 1: eine perspektivische Darstellung eines ersten Ausführungsbeispiels eines Nagelschlaufenträgers,
- Figur 2: eine Aufsicht auf den Nagelschlaufenträger in Figur 1,
- Figur 3: eine Seitenansicht des Nagelschlaufenträgers, aufgesetzt auf eine Verankerungsvorrichtung,
- Figur 4: eine perspektivische Darstellung einer weiteren Ausgestaltung eines Nagelschlaufenträgers,
- Figur 5: eine Aufsicht auf den Nagelschlaufenträger gemäss Figur 4,
- Figur 6: eine perspektivische Darstellung des Nagelschlaufenträgers, aufgesetzt auf eine Verankerungsvorrichtung,
- Figur 7: eine perspektivische Darstellung eines Nagelschlaufenträgers in einer weiteren Ausführungsform, aufgesetzt auf eine Verankerungsvorrichtung,
- Figur 8: eine Seitenansicht einer weiteren Ausgestaltung des Nagelschlaufenträgers in Seitenansicht,
- Figur 9: einen Schnitt durch den Nagelschlaufenträger gemäss Figur 3 und eine Verankerungsvorrichtung mit aufgesetztem Nagelschlaufenträger,
- Figur 10: eine perspektivische Darstellung eines bügelförmigen Nagelschlaufenträgers aus Stahl und
- Figur 11: eine perspektivische Darstellung des Nagelschlaufenträgers gemäss Figur 10 mit beidendig die Verankerungsvorrichtung untergreifenden Haltemitteln.

In der perspektivischen Darstellung von Figur 1 ist ein Nagelschlaufenträger mit Bezugszeichen 1 dargestellt. Dieser umfasst einen Verbindungsbügel 3 mit einem ersten Ende 5 und einem zweiten Ende 7. Der Verbindungsbügel 3 kann als Gitterkonstruktion einen Holm 9 oder zwei Holme 9 aufweisen, welche durch zwei oder mehr Stege 11 miteinander verbunden sind. Am ersten Ende 5 des Verbindungsbügels 3 ist eine Klammer 13 mit zwei Schenkeln 15 angeformt. Die Klammer 13 ist über eine Holmverlängerung 17, die im Wesentlichen geneigt zur Lage des Holms 9 verläuft, mit letzterem verbunden. An der Basis 19 der beiden Schenkel 15 ist eine Nagelschlaufe 21 in Gestalt eines Fusses mit einer lotrecht zum Fuss liegenden Bohrung für einen Nagel 16 ausgebildet. Das zweite Ende des Verbindungsbügels 3 ist hakenförmig ausgebildet und trägt eine weitere Nagelschlaufe 21. Weiter kann am hakenförmigen Ende 7 eine Einbuchtung 23 ausgebildet sein, welche nach dem Aufsetzen des Nagelschlaufenträgers 1 auf eine Verankerungsvorrichtung 25 an einem dort angebrachten Armierungsstab 27 letzteren teilweise umgreifend einrastet (siehe auch Figur 3). Weiter ist aus Figur 3 ersichtlich, dass die Schenkel 15 eine Rückhalterippe 29 an der Verankerungsvorrichtung 25 untergreifen können.

An der Verankerungsvorrichtung 25 ist weiter ein Verschlussdeckel 31, in Figur 6 dargestellt, mit dem die Eingriffsöffnung für einen Haken an einer Konsole verschliessbar ist. Der Verschlussdeckel 31 kann in bekannter Weise an einer Schalungsplatte 33 angenagelt werden. Löcher für die Nägel sind nicht sichtbar, da verdeckt durch die aufgesteckte Verankerungsvorrichtung 25.

Der Nagelschlaufenträger 1 wird an seinen beiden Nagelschlaufen 21 mit Nägeln 35 an der Schalungsplatte 33 befestigt.

In der zweiten Ausgestaltung des Nagelschlaufenträgers 1 gemäss den Figuren 4 bis 6 werden gleiche Teile mit den in den Figuren 1 bis 3 verwendeten Bezugszeichen bezeichnet. In dieser Ausgestaltung ist die Klammer 13 im Wesentlichen senkrecht zum Verbindungsbügel 3 verlaufend am ersten Ende 5 angeordnet. Die beiden Schenkel 15 der Klammer 13 tragen zusätzlich Rast- und Rückhaltemittel 37, welche dazu bestimmt sind, an einer Verankerungsvorrichtung 25 seitlich anzugreifen und allfällig dort vorhandene Rippen zu untergreifen. Die Nagelschlaufen 21 sind an den Enden der Schenkel der Klammer 13 ausgebildet.

In der Figur 6 ist der Nagelschlaufenträger 1 auf eine Verankerungsvorrichtung 25 aufgesetzt. Die Rast- und Haltemittel 37 untergreifen dabei an der Verankerungsvorrichtung 25 ausgebildete Rippen 39 und die Einbuchtung 23 umfasst den Armierungsstab 27. Die Verankerungsvorrichtung ist damit an zwei beabstandeten Stellen fest mit der Verankerungsvorrichtung 25 verbunden.

In der weiteren Ausgestaltung des Nagelschlaufenträgers 1 gemäss Figur 7 sind am Verbindungsbügel 3 zwei Klammern 13 mit Schenkeln 15 im Wesentlichen rechtwinklig zum Verbindungsbügel 3 verlaufend ausgebildet. An den Enden der beiden Schenkelpaare 15 ist an einem Verbindungselement 41 die Nagelschlaufe 21 angeordnet. Das zweite Ende 7 des Verbindungsbügels 3 umschlingt wiederum den Armierungsstab 27.

In einer weiteren vorteilhaften Ausgestaltung des Nagelschlaufenträgers 1 ist an dessen ersten Ende 5 die Klammer 13 mit zwei weiteren Schenkeln 15 ausgestaltet. In den beiden Schenkeln 15 sind im Wesentlichen parallel zum Verbindungsbügel 3 verlaufende Rillen 43 eingelassen, welche die Rippe 39 an der Verankerungsvorrichtung 25 umgreifen und den Nagelschlaufenträger 1 mit der Verankerungsvorrichtung 25 innig verbinden.

Der Nagelschlaufenträger gemäss den Figuren 1 bis 9 kann aus Kunststoff oder aus Metall hergestellt werden. Erscheint die Befestigung der Verankerungsvorrichtung 25 mit einem erfindungsgemässen Nagelschlaufenträger 1 an der Schalungsplatte noch nicht zu genügen, so kann der Nagelschlaufenträger 1 auch zusätzlich oder parallel zu den Nägeln 35 an einem Armierungseisen mithilfe von Bindedrähten befestigt werden (keine Abb.).

In einer besonders vorteilhaften Ausgestaltung des Nagelschlaufenträgers 1 gemäss den Figuren 10 und 11 umfasst dieser eine bandförmig durch einen Stanz-/Biegevorgang erzeugte Gestalt. Der im Zentrum liegende Verbindungsbügel 3 ist vorteilhafterweise durch einen Schlitz 45 in zwei parallel verlaufende Abschnitte aufgeteilt. Diese kommen nach dem Aufstecken auf die Verankerungsvorrichtung 25 seitlich des die Verankerungsvorrichtung 25 bildenden, durch einen Falz verbundenen Schalenhälften zu liegen und halten den Nagelschlaufenträger 1. Am linken Ende des Verbindungsbügels 3 zum Nagelschlaufenträger 1 ist ein Bogenbereich 47 von 180° ausgebildet, mit welchem ein Armierungsstab 27 an der Verankerungsvorrichtung 25 umschlungen werden kann. Die Umschlingung genügt, um den Nagelschlaufenträger 1 satt an den Rücken der Verankerungsvorrichtung 23 anzulegen und festzuhalten. An den Bogenbereich 47 schliesst weiter ein V-förmig ausgebildeter Abschnitt 49 an. In den beiden Schenkel des V-förmigen Abschnitts 49 sind je eine Bohrung 51 eingelassen. Die beiden Bohrungen 51 fluchten und bilden eine exakte Führung (Achse A) für einen Befestigungsnagel. Am gegenüberliegenden Ende des Verbindungsbügels 3 des Nagelschlaufenträgers 1 ist ein analog ausgebildeter zweiter V-förmiger Abschnitt 55 mit wiederum zwei fluchtenden Bohrungen 51 zur Führung eines zweiten Befestigungsnagels ausgebildet. Der unten liegende Schenkel des Abschnitts 55 ist länger als der oben liegende Schenkel und dient dazu, eine Nase 57 an der Verankerungsvorrichtung 25 zu untergreifen.

Die Verbindung des Nagelschlaufenträgers 1 gemäss den Figuren 10 und 11 mit der Verankerungsvorrichtung 25 ist äusserst einfach. Der Bogenbereich 47 wird am Armierungsstab 27 eingehängt und der Nagelschlaufenträger 1 um den Armierungsstab 27 geschwenkt und der untere Schenkel des auf der rechten Seite liegenden V-förmigen Bogenbereichs 55 an der Nase 57 an der Verankerungsvorrichtung eingehängt.

## Patentansprüche

1. System zur Erhöhung der Abreissfestigkeit einer Verankerungsvorrichtung (25) an einer Schalungsplatte (33) mittels Nägel, welches System die Verankerungsvorrichtung (25) umfasst, welche auf einen Einsteckbereich eines an die Schalungsplatte (33) genagelten Verschlussdeckels aufsteckbar und dadurch verschliessbar ist,
**dadurch gekennzeichnet, dass** das System einen auf die Verankerungsvorrichtung (25) aufsetzbaren und mit der Verankerungsvorrichtung (1) kraft- oder formschlüssig verbindbaren Nagelschlaufenträger (1) umfasst, wobei der Nagelschlaufenträger
o einen Verbindungsbügel (3) mit mindestens einem Rast- und Haltemittel (37) zum Verbinden des Nagelschlaufenträgers (1) mit der Verankerungsvorrichtung (25) und
o mindestens eine Nagelschlaufe (21,49,55) umfasst, und
oder Verbindungsbügel durch eine Umklammerung an der Verankerungsvorrichtung beim Aufstecken befestigbar ist und danach mit der mindestens einen Nagelschlaufe, die am Nagelschlaufenträger ausgebildet ist, die Verankerungsvorrichtung an der Schalung befestigbar ist.

2. System nach Anspruch 1, **dadurch gekennzeichnet, dass** an einem ersten Ende des Verbindungsbügels (3) eine U-förmige Klammer (13) zum seitlichen Umgreifen und Einrasten an der Verankerungsvorrichtung (25), und die mindestens eine Nagelschlaufe (21) ausgebildet ist.

3. System nach Anspruch 2, **dadurch gekennzeichnet, dass** die Klammer (13) zwei Schenkel (15) umfasst, im Wesentlichen parallel zum Verbindungsbügel (3) liegend an diesem angebracht ist und dass die mindestens eine Nagelschlaufe (21) an der Basis (19) der beiden Schenkel (15) der Klammer (13) des Verbindungsbügels (3) ausgebildet ist.

4. System nach Anspruch 2, **dadurch gekennzeichnet, dass** die Klammer (13) zwei Schenkel (15) umfasst, im Wesentlichen in einem rechten Winkel zum Verbindungsbügel (3) verläuft und diesen umgreift und dass jeweils eine Nagelschlaufe (21) an den Enden der Schenkel (15) der Klammer (13) ausgebildet ist.

5. System nach Anspruch 4, **dadurch gekennzeichnet, dass** die Klammer (13) eine erste Klammer (13) ist und eine parallel zur ersten Klammer (13) ausgebildete zweite Klammer (13) mit zwei Schenkeln am Verbindungsbügel (3) angeordnet ist und die Nagelschlaufen (21) jeweils an einem Verbindungselement zwischen den Enden der beiden Schenkelpaare (15) der paarweise angeordneten ersten und zweiten Klammer (13) ausgebildet sind.

6. System nach einem der Ansprüche 2 bis 5, **dadurch gekennzeichnet, dass** das zweite Ende (7) des Verbindungsbügels (3) hakenförmig verläuft und an dessen Ende eine zusätzliche weitere Nagelschlaufe (21) trägt.

7. System nach Anspruch 6, **dadurch gekennzeichnet, dass** das zweite Ende des Verbindungsbügels (3) einen an der Verankerungsvorrichtung (25) befestigten Armierungsstab (27) umgreifen kann.

8. System nach Anspruch 1, **dadurch gekennzeichnet, dass** der Nagelschlaufenträger (1) einen mehrfach gebogenen aus unterschiedlichen, miteinander verbundenen Abschnitten bestehenden Metallblechstreifen umfasst, an dessen beiden Endbereichen je ein V-förmiger Abschnitt (49,55) mit jeweils zwei Schenkeln ausgebildet ist und dass jeweils in den beiden Schenkeln der V-förmigen Abschnitte auf einer Achse A fluchtende beabstandet liegende Bohrungen (51) als Nagelschlaufen (21) angeordnet sind.

9. System nach Anspruch 8, **dadurch gekennzeichnet, dass** die beiden Endbereiche mit den V-förmigen Abschnitten (49,55) durch den Verbindungsbügel (3) miteinander verbunden sind und dass der Verbindungsbügel (3) zwei durch einen Schlitz (45) getrennte Abschnitte umfasst.

10. Verfahren zur Erhöhung der Abreissfestigkeit einer Verankerungsvorrichtung (25) eines Systems gemäss einem der Ansprüche 1 bis 9 an einer Schalungsplatte (33), wobei die Verankerungsvorrichtung (25) auf einen Einsteckbereich eines an die Schalungsplatte (33) genagelten Verschlussdeckels aufgesteckt und dadurch verschlossen wird,
mit den folgenden weiteren Schritten:
- Befestigen des Nagelschlaufenträgers (11) des Systems vor oder nach dem Anbringen der Verankerungsvorrichtung (25) am Einsteckbereich des an die Schalungsplatte (33) genagelten Verschlussdeckels, wobei der Nagelschlaufenträger (11) mit dem mindestens einen Rast- und Haltemittel (37) des Verbindungsbügels (3) des Nagelschlaufenträgers (11) mit der Verankerungsvorrichtung (25) verbunden wird, und
- Befestigen des Nagelschlaufenträgers (11) an der Schalungsplatte (33), wobei der Nagelschlaufenträger (11) mit einem durch die mindestens eine Nagelschlaufe (21,49,55) des Verbindungsbügels (3) des Nagelschlaufenträgers (11) führenden Nagel an der Schalungsplatte (33) befestigt wird.

## Claims

1. A system for increasing the pull-off resistance of an anchoring device (25) on a formwork panel (33) by means of nails, said system comprising the anchoring device (25), which can be mounted on an insertion region of a sealing cap nailed to the formwork panel (33) and can thus be sealed,
**characterised in that** the system comprises a nail loop holder (1) which can be mounted on the anchoring device (25) and can be connected to the anchoring device (25) in a force-locking or form-fitting manner, wherein the nail loop holder comprises
o a connecting bridge (3) having at least one latching and retaining means (37) for connecting the nail loop holder (1) to the anchoring device (25), and
∘ at least one nail loop (21, 49, 55), and
∘ the connecting bridge can be fastened to the anchoring device by wrapping around the same when mounted thereon, and then the anchoring device can be fastened to the formwork by the at least one nail loop formed on the nail loop holder.

2. The system according to Claim 1, **characterised in that** a U-shaped clip (13) for engaging laterally around and latching onto the anchoring device (25) and the at least one nail loop (21) are formed at a first end of the connecting bridge (3).

3. The system according to Claim 2, **characterised in that** the clip (13) has two legs (15) and is attached to the connecting bridge (3) in a position substantially parallel thereto, and **in that** the at least one nail loop (21) is formed at the base (19) of the two legs (15) of the clip (13) of the connecting bridge (3).

4. The system according to Claim 2, **characterised in that** the clip (13) has two legs (15), extends substantially at a right angle to the connecting bridge (3) and engages around the same, and a nail loop (21) is formed at each of the ends of the legs (15) of the clip (13).

5. The system according to Claim 4, **characterised in that** the clip (13) is a first clip (13), and a second clip (13) that has two legs and is formed in parallel with the first clip (13) is arranged on the connecting bridge (3), and the nail loops (21) are formed on respective connecting elements between the ends of the two leg pairs (15) of the first and second clips (13) arranged in a pair.

6. The system according to any one of Claims 2 to 5, **characterised in that** the second end (7) of the connecting bridge (3) extends in a hook shape and, at the end thereof, supports an additional further nail loop (21).

7. The system according to Claim 6, **characterised in that** the second end of the connecting bridge (3) can engage around a reinforcing rod (27) fastened to the anchoring device (25) .

8. The system according to Claim 1, **characterised in that** the nail loop holder (1) comprises a sheet metal strip, which is bent at multiple points and consists of various interconnected portions and at each of the two end regions of which a V-shaped portion (49, 55) each having two legs is formed, and **in that** mutually spaced holes (51) aligned on an axis A are respectively arranged as nail loops (21) in the two legs of each V-shaped portion.

9. The system according to Claim 8, **characterised in that** the two end regions having the V-shaped portions (49, 55) are connected to one another by the connecting bridge (3), and **in that** the connecting bridge (3) comprises two portions separated by a slot (45).

10. A method for increasing the pull-off resistance of an anchoring device (25) of a system according to any one of Claims 1 to 9 on a formwork panel (33), wherein the anchoring device (25) is mounted on an insertion region of a sealing cap nailed to the formwork panel (33) and is thus sealed,
said method comprising the following further steps:
- fastening the nail loop holder (1) of the system before or after attaching the anchoring device (25) to the insertion region of the sealing cap nailed to the formwork panel (33), wherein the nail loop holder (11) is connected to the anchoring device (25) by the at least one latching and retaining means (37) of the connecting bridge (3) of the nail loop holder (11), and
- fastening the nail loop holder (11) to the formwork panel (33), wherein the nail loop holder (11) is fastened to the formwork panel (33) by a nail extending through the at least one nail loop (21, 49, 55) of the connecting bridge (3) of the nail loop holder (11).

## Revendications

1. Système destiné à augmenter la résistance à l'abrasion d'un dispositif d'ancrage (25) sur un panneau de coffrage (33) à l'aide de clous, lequel système comprend le dispositif d'ancrage (25) qui peut être fixé sur une zone d'insertion d'un couvercle coulé sur le panneau de coffrage (33) et peut être verrouillé par ledit couvercle coulé,
**caractérisé en ce que** le système comprend un support de boucle à clou (1) qui peut être fixé sur le dispositif d'ancrage (25) et relié au dispositif d'ancrage (25) par complémentarité de force ou de forme, dans lequel le support de boucle à clou comprend
o un étrier de liaison (3) avec au moins un moyen d'encliquetage et de retenue (37) pour relier le support de boucle à clou (1) au dispositif d'ancrage (25)
o au moins une boucle à clou (21,49,55),
et
o l'étrier de liaison peut être fixé par serrage au dispositif d'ancrage lors de la pose, puis avec l'au moins une boucle à clou, qui est formée sur le support de boucle à clou, le dispositif d'ancrage peut être fixé au coffrage

2. Système selon la revendication 1, **caractérisé en ce que**, à une première extrémité de l'étrier de liaison (3), est formé un crampon en forme de U (13), pour l'enserrage latérale et l'encliquètement sur le dispositif d'ancrage (25), et l'au moins une boucle à clou (21).

3. Système selon la revendication 2, **caractérisé en ce que** le crampon (13) comprend deux branches (15), est appliqué sur celui-ci sensiblement parallèlement à l'étrier de liaison (3) et **en ce que** l'au moins une boucle à clou (21) est formée sur la base (19) des deux branches (15) du crampon (13) de l'étrier de liaison (3).

4. Système selon la revendication 2, **caractérisé en ce que** le crampon (13) comprend deux branches (15), s'étend sensiblement à angle droit par rapport à l'étrier de liaison (3) et enserre celui-ci, et **en ce qu'**une boucle à clou (21) est formée respectivement aux extrémités des branches (15) du crampon (13).

5. Système selon la revendication 4, **caractérisé en ce que** le crampon (13) est un premier crampon (13) et un second crampon (13) formé parallèlement au premier crampon (13) est disposé avec deux branches sur l'étrier de liaison (3) et les boucles à clou (21) sont respectivement formées sur un élément de liaison entre deux extrémités des deux paires de branches (15) des premier et second crampons (13) disposés par paire.

6. Système selon une des revendications 2 à 5, **caractérisé en ce que** la seconde extrémité (7) de l'étrier de liaison (3) s'étend en forme de crochet et porte à son extrémité une autre boucle à clou (21) supplémentaire.

7. Système selon la revendication 6, **caractérisé en ce que** la seconde extrémité de l'étrier de liaison (3) peut enserrer une tige d'armature (27) fixée au dispositif d'ancrage (25) .

8. Système selon la revendication 1, **caractérisé en ce que** le support de boucle à clou (1) comprend un feuillard métallique à courbure multiple et composé de différentes sections reliées les unes aux autres, et au niveau de ses deux zones d'extrémité est formée à chaque fois une section en forme de V (49,55) avec respectivement deux branches et **en ce que** des alésages (51) servant de boucles à clou (21) sont disposés respectivement dans les deux branches des sections en forme de V, de manière distante et en alignement sur un axe A.

9. Système selon la revendication 8, **caractérisé en ce que** les deux zones d'extrémité avec les sections en forme de V (49,55) sont reliées les unes aux autres par l'étrier de liaison (3) et **en ce que** l'étrier de liaison (3) comprend deux sections séparées par une fente (45).

10. Procédé destiné à augmenter la résistance à l'abrasion d'un dispositif d'ancrage (25) d'un système selon une des revendications 1 à 9 sur un panneau de coffrage (33), dans lequel le dispositif d'ancrage (25) est appliqué sur une zone d'insertion d'un couvercle coulé sur le panneau de coffrage (33) et est donc verrouillé,
comprenant les étapes supplémentaires suivantes :
- fixation du support de boucle à clou (1) du système avant ou après l'application du dispositif d'ancrage (25) sur la zone d'insertion du couvercle coulé sur le panneau de coffrage (33), dans lequel le support de boucle à clou (11) est relié au dispositif d'ancrage (25) avec l'au moins un moyen d'encliquetage et de retenue (37) de l'étrier de liaison (3) du support de boucle à clou (11), et
- fixation du support de boucle à clou (11) sur le panneau de coffrage (33), dans lequel le support de boucle à clou (11) est fixé au panneau de coffrage (33) avec un clou dirigé à travers l'au moins une boucle à clou (21,49,55) de l'étrier de liaison (3) du support de boucle à clou (11).
